# EUROPÄISCHE PATENTSCHRIFT

(11) **EP 0 361 006 B1**
(45) Veröffentlichungstag und Bekanntmachung des Hinweises auf die Patenterteilung: **08.12.1993**
(21) Anmeldenummer: 89113453.8
(22) Anmeldetag: 21.07.1989
(51) Int. Cl.: B65D 33/00

(54) **Beutel mit randnahen Löchern für Haltestifte**
Bag with apertures situated near the edge for supporting pins
Sac pourvu d'oeillets de suspension près du bord

(30) Priorität: 19.09.1988 DE 3831823
(43) Veröffentlichungstag der Anmeldung: 04.04.1990
(73) Patentinhaber: Windmöller & Hölscher, D-49525 Lengerich (DE)
(72) Erfinder: Mundus, Friedhelm, Dipl.-Ing., D-4540 Lengerich (DE); Achelpohl, Fritz, D-4540 Lengerich (DE); Mattle, Helmut, D-4432 Gronau (DE)
(74) Vertreter: Gossel, Hans K., Dipl.-Ing.

(56) Entgegenhaltungen:
- DE-A- 3 242 510
- DE-A- 3 704 662
- DE-U- 8 807 896
- FR-A- 2 152 321
- US-A- 3 317 037
- US-A- 4 759 639

## Beschreibung

Die Erfindung betrifft ein Verfahren zur Herstellung einseitig offener Beutel nach dem Oberbegriff des Patentanspruchs 1.

Aus US-A-4,759,639 sind mit Seitenfalten versehene Beutel aus thermoplastischem Kunststoff bekannt, die an einem Ende durch eine Querschweißnaht geschlossen sind und die an ihrem Einfüllende mit in die Öffnungsränder eingestanzten Grifföffnungen und seitlich dieser Grifföffnungen im Randbereich einer Seitenwandung mit Laschen versehen sind, in die Löcher für Haltestifte eingestanzt sind. Bei der Herstellung derartiger Beutel fallen Abfallabschnitte an, die sich aus der Ergänzung der Kontur der Öffnungsseite des flach liegenden Beutels zu einem rechteckigen Abschnitt ergeben.

Beutel nach dem Oberbegriff des Patentanspruchs 1 werden auch zum Verpacken beispielsweise von Windein verwendet. Dabei wird der jeweils oberste Beutel eines auf Haltestiften gehalterten Beutelstapels durch Blasluft aufgeblasen, so daß zangenförmige, die Windein halternde Transportzangen mit den Windein in die Beutel hineinfahren und diese nach dem Einschieben der Windein in die Beutel von den Haltestiften abreißen können. Nach dem Herausfahren der Greifer aus den Beutein werden deren offene Seite durch oberhalb der Löcher angebrachte Querschweiß-Trennähte geschlossen, so daß mit den Löchern versehene Folienstreifen als Abfall anfallen. Da diese Abfallstreifen relativ breit sind, tritt ein erheblicher Materialverlust ein.

Aufgabe der Erfindung ist es daher, ein Verfahren der eingangs angegebenen Art zu schaffen, bei dem sich trotz der mit Haltelöchern versehenen Laschen beim Verschließen durch Abtrennen der die Bodenschweißnaht überragenden Teile nur ein vernachlässigbarer Materialverlust ergibt.

Erfindungsgemäß wird diese Aufgabe bei einem Verfahren der gattungsgemäßen Art durch die kennzeichnenden Merkmale des Patentanspruchs 1 gelöst. Bei den nach dem erfindungsgemäßen Verfahren hergestellten Beuteln entfallen zunächst einmal die Abschnitte als Abfall, die sich aus der Ergänzung der mit den Laschen versehenen Öffnungsseite zu einem rechteckigen Abschnitt ergeben. Weiterhin wird bei den nach dem erfindungsgemäßen Verfahren hergestellten Beuteln der durch das Abtrennen der Laschen beim Verschließen der Beutel anfallende Abfall auf den der späteren Verschlußnaht gegenüberliegenden Seite der Beutel wieder eingespart.

Denn die mit den Ausschnitten versehenen, die Querschweißnähte überragenden Streifen sind üblicherweise mit Grifflochausstanzungen versehen, so daß durch seitlich der Grifflochausstanzungen befindliche Ausschnitte in diesen Streifen keine Schwächung eintritt, da die mit den Ausschnitten versehenen Seitenbereiche der Streifen beim Tragen nicht belastet werden.

Bei den nach dem erfindungsgemäßen Verfahren hergestellten Seitenfaltenbeuteln werden vorzugsweis deshalb Doppellaschen vorgesehen, damit an dem mit der Grifflochstanzung versehenen Streifen in einheitlicher Weise nur äußere Seiten der Folienbahn und nicht auch möglicherweise andersfarbige Innenseiten in Erscheinung treten.

Nach einer weiteren vorteilhaften Ausgestaltung der Erfindung ist vorgesehen, daß die Löcher in seitlichen über den mittleren Bereich der Öffnungsränder hinausragenden Teilen der Seitenwände angebracht werden. Bei Seitenfaltensäcken befinden sich die seitlichen überragenden Teile zweckmäßigerweise im Bereich der Seitenfalten. Befinden sich die mit den Löchern versehenen Teile nur in den seitlichen Bereichen der Abschnitte, ergeben sich bei dem Abtrennen der Abschnitte von einer Flach- oder Schlauchbahn durch Stanzschnitte seitlich des die Querschweißnaht überragenden Griffteils des flachliegenden Sackes komplementäre Ausschnitte, die den mit der Grifflochstanzung versehenen Streifen nicht zu schwächen vermögen. Damit treten im Grifflochbereich keine zu den mit den Haltelöchern versehenen Laschen oder Teilen komplementäre Aussparungen mehr auf, die unschön in Erscheinung treten könnten.

Die Ausschnitte können dreieckig oder etwa viertelkreisförmig sein.

Zweckmäßigerweise sind die die untere Lage überdeckende Lage oder überdeckenden Lagen mit langlochartigen Ausstanzungen versehen, so daß diese keine Haltefunktion haben.

Um den Abreißwiderstand zu verringern, können zwischen den Löchern und den freien Rändern Einschnitte vorgesehen sein, die von den Löchern durch Materialstege getrennt sind.

Ausführungsbeispiele der Erfindung werden nachstehend anhand der Zeichnung näher erläutert. In dieser zeigt
- Fig. 1: eine perspektivische Darstellung einer Ausführungsform des Beutels, bei dem der Öffnungsrand mit seitlichen vorstehenden Teilen versehen ist, und
- Fig. 2: eine vergrößerte Darstellung des in Fig. 1 eingekreisten und mit V bezeichneten Teils.

Bei dem Ausführungsbeispiel nach den Fig. 1 und 2 sind die Seitenteilbereiche 14, 15 und 14', 15' in der dargestellten Weise über die mittleren Bereiche der Öffnungsränder 6, 7 der oberen und unteren Seitenwand hinaus etwa viertelkreisförmig verlängert. Die untere Lage des Seitenfaltenbereiches ist mit einem Halteloch 16 versehen, während die darüberliegenden Lagen der Seitenfalten frei auslaufende Langlöcher aufweisen.

Durch das Ausstanzen dieser etwa viertelkreisförmigen Seitenfaltenbereiche ergeben sich komplementäre Aussparungen in dem die Querschweißnaht 13 überragenden Grifflochstreifen des Beutels. Diese unbelasteten Seitenteile des Grifflochstreifens können beim Stanzen der Beutelabschnitte weggeschnitten werden, da diese in einem nichttragenden Bereich liegen.

## Patentansprüche

1. Verfahren zur Herstellung einseitig offener Beutel, bestehend aus einem vorzugsweise mit Seitenfalten (14, 15, 14', 15') versehenen Schlauchabschnitt aus thermoplastischem Kunststoff, der an einem Ende durch eine Querschweißnaht (13) geschlossen und am anderen Ende im Randbereich des Öffnungsrandes (6) einer der im flachen Zustand des Beutels aufeinanderliegenden Seitenwände mit Laschen versehen ist, in die Löcher für Haltestifte eingestanzt sind,
**dadurch gekennzeichnet,**
daß die Laschen beim Abtrennen der Schlauchabschnitte von einer Folienschlauchbahn oder von einer zu einem Schlauch gefalteten Folienflachbahn durch Stanzschnitte gebildet werden, die komplementäre Ausschnitte der Schnittkante des folgenden Abschnitts erzeugen, und daß die Querschweißnaht (13) im Randbereich des mit den Ausschnitten versehenen Abschnitts unterhalb der Ausschnitte angebracht wird.

2. Verfahren nach Anspruch 1, dadurch gekennzeichnet, daß bei Seitenfaltensäcken die Laschen im Bereich der Seitenfalten (14, 15, 14', 15') gebildet werden.

3. Verfahren nach Anspruch 1 oder 2, dadurch gekennzeichnet, daß die seitlichen Laschen bzw. komplementären Ausschnitte dreieckig oder viertelkreisförmig ausgebildet werden.

4. Verfahren nach einem der Ansprüche 1 bis 3, dadurch gekennzeichnet, daß die die untere Lage überdeckende Lage oder überdeckenden Lagen mit langlochartigen Ausstanzungen versehen werden.

5. Verfahren nach einem der Ansprüche 1 bis 4, dadurch gekennzeichnet, daß zwischen den Löchern (16) und den freien Rändern Einschnitte vorgesehen sind, die von den Löchern (16) durch Materialstege getrennt sind.

## Claims

1. A method for manufacturing bags open on one side, consisting of a tubular section preferably provided with side folds (14, 15, 14', 15') of a thermoplastic synthetic material, which is closed at one end by a transverse weld seam (13) and is, at the other end, provided in the edge zone of the opening edge (6) of one of the side walls which, in the flat state of the bag lie one on the other, with flaps into which there are punched holes for supporting pins,
**characterized in that**
during the separation of the tubular sections from a tubular film web or from a flat film web folded into a tubular web, the flaps are formed by stamping cuts which produce complementary cutouts of the cut edge of the following section, and that the transverse weld seam (13) is arranged in the edge zone of the section provided with the cutouts, beneath the cutouts.

2. A method according to claim 1, characterized in that, in the case of bags with side folds, the flaps are formed in the zone of the side folds (14, 15, 14', 15').

3. A method according to claim 1 or 2, characterized in that the side flaps and complementary cutouts respectively are given a triangular or quadrant shape.

4. A method according to one of claims 1 to 3, characterized in that the layer or layers covering the bottom layer are provided with slot-type stamped-out parts.

5. A method according to one of claims 1 to 4, characterized in that between the holes (16) and the free edges, provision is made for cuts which are separated from the holes (16) by lands of material.

## Revendications

1. Procédé pour la fabrication de sacs ouverts à un côté et se composant d'un tronçon de tuyau en un matériau thermoplastique, qui est pourvu de préférence de plis latéraux (14, 15 14', 15'), fermé à une extrémité par un cordon de soudure transversal (13) et pourvu à l'autre extrémité, dans la zone de bordure du bord d'ouverture (6), sur l'une des parois latérales superposées à l'état plat du sac, de pattes dans lesquelles sont découpés des trous pour des goupilles de maintien,
caractérisé,
en ce que les pattes sont formées lors de la séparation des tronçons de tuyau à partir d'une bande de feuille de tuyau ou d'une bande de feuilles plates pliées pour constituer un tuyau, par des coupes d'estampage qui produisent des découpes complémentaires de bord de coupe du tronçon suivant, et en ce que le cordon de soudure transversal (13) est prévu dans la zone de bordure du tronçon pourvu de découpes, en-dessous des découpes.

2. Procédé selon la revendication 1, caractérisé en ce, dans le cas de sacs à plis latéraux, les pattes sont formées dans la zone des plis latéraux (14, 15, 14', 15').

3. Procédé selon la revendication 1 ou 2, caractérisé en ce les pattes latérales ou découpes complémentaires sont réalisées de façon à être triangulaires ou en forme de quarts de cercle.

4. Procédé selon l'une des revendications 1 à 3, caractérisé en ce la couche ou les couches recouvrant la couche inférieure est ou sont pourvues de découpes en forme de trous oblongues.

5. Procédé selon l'une des revendications 1 à 4, caractérisé en ce qu'entre les trous (16) et les bords libres sont prévus des incisions qui sont séparées des trous (16) par des barrettes de matière.
